# EUROPÄISCHE PATENTSCHRIFT

(11) **EP 0 139 820 B1**
(45) Veröffentlichungstag und Bekanntmachung des Hinweises auf die Patenterteilung: **05.04.1989**
(21) Anmeldenummer: 84104458.9
(22) Anmeldetag: 19.04.1984
(51) Int. Cl.: E04G 11/06

(54) **Schalung für gekrümmte Flächen**
Scaffolding for curved surfaces
Coffrage pour surfaces courbes

(30) Priorität: 17.09.1983 DE 3333619
(43) Veröffentlichungstag der Anmeldung: 08.05.1985
(73) Patentinhaber: Maier, Josef, D-7611 Steinach (DE)
(72) Erfinder: Maier, Josef, D-7611 Steinach (DE)
(74) Vertreter: Schmitt, Hans, Dipl.-Ing.

(56) Entgegenhaltungen:
- AT-B- 369 091
- DE-A- 1 684 485
- DE-B- 2 140 638
- DE-B- 2 426 708
- DE-B- 2 805 612
- DE-U- 7 704 885

## Beschreibung

Die Erfindung betrifft eine Schalung für Rundbauten mit einer bezüglich ihrer Krümmung einstellbaren Schalhaut, die an sie abstützenden Trägern befestigt ist, und mit an den Trägern mit Abstand zur Schalhaut angreifenden, eine Riegelkette bildenden, in ihrer Länge einstellbaren Riegeln, wobei einander benachbarte Riegel der Riegelkette jeweils über ein an einem Träger angeordnetes Verbindungsstück verbunden sind und jeder Riegel über ein eigenes Gelenk an dem Verbindungsstück angreift, das seinerseits an dem Träger befestigt ist, wobei die Winkellage der Riegel zueinander durch die Längenänderung der Riegel veränderbar ist und wobei das Verbindungsstück einen Aufnahmebereich für in der Riegelkette benachbart zueinanderliegende Anschlußköpfe der Riegel aufweist.

Eine derartige Schalung ist aus der DE-B-24 26 708 bereits bekannt. In an sich vorteilhafter Weise ist dabei ein schnelles Aufbauen und Einstellen der Schalung möglich, bei welcher die einzelnen Schaltafeln schon von vorneherein mit Trägern und Riegeln versehen sein können. Für eine sichere Verankerung ist es jedoch erforderlich, daß einander jeweils gegenüberstehende Schaltafein durch Schalungszuganker gegeneinander verankert werden, so daß die so betonierte Wand nach ihrer Fertigstellung Lochungen oder Schalungszuganker enthält. Dies ist vor allem bei Rundbehältern unerwünscht, weil diese oft als Flüssigkeitsbehälter dienen sollen und einen entsprechend hohen Innendruck durch die gelagerte Flüssigkeit aushalten sollen. Demgemäß sind korrosionsgefährdete Bestandteile innerhalb einer solchen Behälterwand, wie es Schalungszuganker sind, oder nachträglich geschlossene Lochungen für solche Schalungszuganker in hohem Maße unerwünscht.

Aus der DE-U-77 04 885 ergibt sich eine Schalung anderer Gattung, bei welcher nämlich zunächst eine Riegelkette bezüglich der Winkellage der einzelnen Riegel eingestellt und mittels Keilen fixiert werden soll, wonach die Verbindung mit der eigentlichen Schalung erfolgt. Dabei ist nicht nur die Einstellung und Fixierung mittels Keilen schwieriger und eventuell auch unsicherer als eine Fixierung mit Schalungszugankern, sondern es ergibt sich auch ein erhöhter Montageaufwand beim Aufbau einer solchen Schalung.

Es besteht deshalb die Aufgabe, eine Schalung der eingangs erwähnten Art zu schaffen, bei welcher Schalungszuganker zwischen den einander gegenüberstehenden Schaltafeln entbehrlich sind, die einzelnen Riegel in ihrer Länge praktisch kontinuierlich verstellbar und den jeweiligen Bedürfnissen leicht anpassbar sind, ohne daß es einen besonderen Verschlußstückes zur Bildung einer geschlossenen Riegelkette bedarf, und bei welcher die Winkelstellung der einzelnen Riegel zueinander einerseits nachstellbar, andererseits aber sicher auch gegenüber ungleichmäßigen und hohen Betonierdrücken festlegbar ist. Dabei sollen die zum Schalen benötigten Teile verhältnismäßig einfach im Aufbau und den rauhen Bedingungen am Bau gut gewachsen sein und man soll mit einer Vielzahl von gleichen, mehrfach verwendbaren Teilen auskommen können.

Die erfindungsgemäße Lösung dieser Aufgabe besteht darin, daß eine an dem Riegel oder dem Verbindungsstück befindliche, zum Festlegen der Winkellage des Riegels gegenüber dem Verbindungsstück formschlüssig kuppelbare Gelenksperre vorgesehen ist.

Bei einer derart aufgebauten Schalung werden also an den einzelnen Trägern der Schaltafeln angeordnete Verbindungsstücke mit in die Bildung der gesamten Riegelkette einbezogen. Die zwischen je einem Ende eines Verbindungsstückes und einem daran angreifenden Riegel wirksame Gelenksperre ermöglicht sowohl ein stufenloses Anpassen der Winkellage von Riegel und Verbindungsstück gegeneinander als auch ein sicheres formschlüssiges Festlegen dieser Teile zueinander, so daß ein sehr genaues Einstellen von Winkellagen möglich ist und derart hohe Kräfte übertragen werden können, daß Schalungszuganker zwischen den einander gegenüberstehenden Schaltafeln nicht erforderlich sind. Man erhält eine genügend stabile Abstützung der Schalung und kann deren Haltbarkeit auch vergleichsweise gut und sicher nachprüfen : Wenn alle Gelenksperren vorhanden und festgelegt sind, herrscht Formschluß in der gesamten Riegelkette in Verbindung mit den zugehörigen Verbindungsstücken und den daran angeschlossenen Trägern.

Zweckmäßigerweise weisen die Verbindungsstücke einen Befestigungsrücken auf, der vorzugsweise auf das Profil von bekannten bzw. vorhandenen Längsträgern abgestimmt ist. Dementsprechend können derartige, bei entsprechenden Baufirmen in der Regel vorhandene Längsträger ohne weiteres zum Erstellen der Schalung mitverwendet werden.

Eine vorteilhafte Weiterbildung besteht darin, daß die zur Schalung gehörigen Gelenksperren jeweils einen Justier- und Befestigungsbügel aufweisen, der vorzugsweise als im wesentlichen U-förmig profiliertes, das riegelnahe Ende eines Anschlußflansches eines Verbindungsstückes übergreifendes U-Stück od. dgl. ausgebildet ist, welches in seinem U-Steg einen Steckzapfen hat, wobei im zugehörigen Anschlußflansch des Verbindungsstückes ein Einsteckloch zur Aufnahme dieses Steckzapfens vorgesehen ist derart, daß die im Verbindungsstück gelagerte Gelenksperre sich passend zur gewünschten Winkellage des Riegels gegenüber dem Verbindungsstück einstellen kann, und daß die Gelenksperre an dem zugehörigen Riegel angreifende Verstell- und Befestigungsmittel aufweist. Durch diese Ausbildung erreicht-man u. a., daß sich die Gelenksperre selbsttätig in die jeweilige der Befestigungsstellung entsprechende Winkellage einstellen kann. Besondere, beispielsweise in Kugelkalotten gelagerte Schrauben od. dgl. Befestigungsmittel, die eine Anpassung an entsprechende unterschiedliche Winkellagen ermoglichen, können vermieden werden, was für die rauhen Betriebsverhältnisse an der Baustelle wichtig ist.

Die für die Bildung der Riegelkette vorgesehenen, längenverstellbaren Einzelriegel und das zwischen zwei benachbarte Riegel vorgesehene Verbindungsstück, welches an die Längsträger der Schalhaut angreift, können in vorteilhafter Weise auch noch zum Bilden eines Zuggurtes für die Halterung einer äußeren Schalhaut verwendet werden. Dabei brauchen die dort vorgesehenen Verbindungsstücke zwar nicht die Einstecklöcher für den Steckzapfen od. dgl. der Gelenksperre aufzuweisen, im Prinzip kann man aber die gleichen Verbindungsstücke, wie sie für die Bildung der zu einer inneren Schalhaut gehörigen Riegelkette vorgesehen sind, auch bei diesem Zuggurt verwenden, insbesondere auch entsprechende, in ihrer Länge verstellbare Einzelriegel. Diese besondere Verwendungsmöglichkeit hat u. a. den Vorteil einer sparsamen Lagerhaltung.

Ausgestaltungen der Erfindung von vorteilhafter Bedeutung, die eine bessere Übertragung hoher Kräfte innerhalb der festgelegten Riegelkette erlaubt, wobei Spiel, Verkantungen, Verformungen od. dgl. und insbesondere ungewollte Verschwenkungen an den Schwenkpunkten zwischen den Riegeln und den Verbindungsstücken praktisch ausschließen, so daß Überbelastungen der die Schwenkpunkte bildenden Bolzen und der Gelenksperren vermieden werden, ohne daß parallel zu den Riegelketten verlaufende zusätzliche Gurte oder Spannschrauben od. dgl. notwendig sind, können vor allem darin bestehen, daß das Verbindungsstück selbst ein Teil der Gelenksperre ist bzw. wenigstens einen Teil der Gelenksperre enthält. Dadurch können auftretende Kräfte besser von der Gelenksperre aufgenommen und in die Riegelkette bzw. an die Träger weitergegeben werden. Somit ergibt sich eine Riegelkette, deren eingestellte Winkelposition auch bei großen Kräften mit großer Sicherheit erhalten bleibt, so daß eine solche Riegelkette gleichzeitig zur Einstellung einer festen Krümmung, die auch unter dem Betonierdruck erhalten bleibt, als auch als Gurtung dienen kann.

Eine vorteilhafte Ausführungsform kann dabei bei einer solchen Schalung mit einer aus Riegeln und an den Trägern angreifenden Verbindungsstücken gebildeten Riegelkette darin bestehen, daß zum Festlegen der Riegel in ihrer Winkellage gegenüber dem Verbindungsstück eine Verzahnung od. dgl. in verschiedenen Winkelstellungen zusammenfügbare Kupplung vorgesehen ist, wobei Zähne od. dgl. Vorsprünge an dem Verbindungsstück und dazu passende Zahnlücken od. dgl. Ausnehmungen an den Riegeln vorgesehen sein können. Das Ein- und Ausrücken der Zähne erlaub nicht nur ein Verstellen und Festlegen von Winkellagen in kleinen Schritten, sondern überträgt auch in vorteilhafter Weise die auftretenden Druckkräfte unmittelbar in Richtung der einzelnen Elemente der Riegelkette.

An den Stirnseiten des Verbindungsstückes kann dabei auf einem Kreis um die Schwenkverbindung zwischen Riegel und Verbindungsstück stirnseitig die eine Zahnung od. dgl. vorgesehen sein und der Riegel kann auf einem zu ihm gehörenden Gewindebolzen ein mittels einer Mutter axial verstellbares Sperrstück als Gelenksperre mit einer konkaven Rundung und darin angeordneten Zähnen od. dgl. haben, die mit den Zähnen od. dgl. des Verbindungsstückes zusammenpassen. Zum Lösen dieses Sperrstückes kann die dieses Sperrstück axial stützende und haltende Mutter einige Gewindegänge von der Zahnung weg gedreht werden, so daß dann die Zahnung ausgerückt werden kann. Nunmehr kann eine geringfügige Verschwenkung und danach die umgekehrte Verstellung der Mutter durchgeführt werden, wodurch eine andere Winkellage eingestellt und festgelegt ist. Die auftretenden Kräfte werden dabei über dieses Sperrstück unmittelbar auf den Riegel bzw. das Verbindungsstück übertragen.

Das Verbindungsstück kann - wie bei einem früher erwähnten Ausführungsbeispiel - zwei parallele Anschlußflansche haben, von denen wenigstens einer stirnseitig eine Verzahnung aufweist und zwischen die der Anschlußkopf des Gewindebolzens des Riegels paßt und mittels eines Querbolzens verschwenkbar ist und auf dem zu dem Riegel gehörenden Gewindebolzen kann das Sperrstück axial verschiebbar und mittels der auf der dem Verbindungsstück abgewandten Seite angeordneten Mutter abstützbar und in Eingriffstellung der Verzahnung od. dgl. andrückbar sein. Durch entsprechend festes Anziehen dieser Mutter wird dabei in vorteilhafter Weise gleichzeitig das in dem den Verschwenkpunkt bildenden Querbolzen vorhandene Spiel beseitigt, so daß jegliche Beweglichkeit innerhalb der Riegelkette von vornherein ausgeschaltet ist.

Das Sperrstück kann einen U-förmigen Querschnitt haben, dessen U-Quersteg eine Lochung für den Durchtritt des Gewindebolzens aufweist und dessen U-Schenkel stirnseitig konkav geformt sind, wobei wenigstens ein U-Schenkel mit Gegenzähnen versehen ist. Dabei können die Zähne parallel zur Schwenkachse zwischen Riegel und Verbindungsstück angeordnet sein. Besonders günstig ist es, wenn beide Anschlußflansche des Verbindungsstückes und beide U-Schenkel des Sperrstückes jeweils zusammenpassende Zahnungen od. dgl. ineinanderfügbare Verformungen haben, weil dann entsprechend größere Kräfte übertragen werden können.

Darüber hinaus wird dadurch eine Ausgestaltung der Erfindung und der vorerwähnten Ausführungsform von erheblicher Bedeutung und beachtlichen Vorteilen ermöglicht, wobei das Sperrstück auf dem zu dem Riegel gehörenden Bolzen um 180° drehbar ist und die U-Schenkel in beiden Drehstellungen wechselweise mit den beiden Flanschen des Verbindungsstückes in ihrem Abstand und bezüglich ihrer Verzahnung zusammenpassen. Dabei können die Durchtrittslochungen in dem U-Quersteg des Sperrstückes gegenüber einer durch die Mitte eines mittleren Zahnes und/oder die Mitte einer in der Mitte der U-Schenkel befindlichen Zahnlücke verlaufenden Längsmittelebene um ein Viertel der Breite der Basis eines Zahnes bzw. der Zahnteilung versetzt sein. Auf diese Weise können mit relativ groben Zahnungen, die für eine gute Kraftübertragung zweckmäßig sind, dennoch relativ kleine Schritte bei der Verstellung der Winkellage der Riegel durchgeführt werden. Es kann nämlich jeweils durch Drehung des Sperrstückes um 180° aufgrund der vorerwähnten Versetzung des Durchtrittsloches jeweils ein Schritt entsprechend einem halben Zahn verstellt werden.

Eine andere oder zusätzliche Maßnahme zur Verkleinerung der Verstellschritte bei vorgegebener Zahnung bzw. gar zur stufenlosen Verstellung kann darin bestehen, daß die Lochung in dem U-Quersteg des Sperrstückes gegenüber dem Bolzen ein Spiel hat, bei welchem der Durchmesser dieses Loches wenigstens um die Hälfte der Breite einer Zahnbasis bzw. der Zahnteilung größer als der Durchmesser des Bolzens ist. Somit wird nicht nur die Verdrehung des Sperrstückes, sondern auch ein gewisser seitlicher Versatz ermöglicht, der die den Zahnungen entsprechenden Stufen bei der Seitenverstellung überbrücken kann.

Eine andere Möglichkeit der stufenlosen Verstellung bei symmetrisch angeordneten Zähnen kann darin bestehen, daß das Gesamtspiel des Bolzens gegenüber der Lochung an dem U-Quersteg des Sperrstückes insgesamt der Zahnteilung entspricht. Somit kann eine Kombination aus Querverstellung des Sperrstückes gegenüber dem Bolzen und Einstellen der entsprechenden Zähne zueinander stufenlos durchgeführt werden.

Die Zähne und die Zahnlücken können im Querschnitt etwa gleichschenklige Dreiecke oder Trapeze sein, um beim Zusammenfügen und Verriegeln gut ineinander zu greifen.

Eine abgewandelte Ausführungsform der Erfindung von wiederum ganz erheblicher Bedeutung kann darin bestehen, daß an dem Verbindungsstück ein als Gelenksperre an den beiden gegenüber dem Verbindungsstück schwenkbaren Riegeln angreifendes, quer zu den Riegeln und etwa senkrecht zu der Schalhaut verstellbares Sperr-und/oder Klemmelement angeordnet ist, welches form- und/oder kraftschlüssig an den Stirnseiten der Riegel bzw. der Anschlußflansche angreift. Bei gelockertem Sperr- und/oder Klemmelement können also die beiden an einem Verbindungsstück angreifenden Riegel eingestellt und dann durch die Verstellbewegung des Sperr- oder Klemmelementes in dieser Position fixiert werden.

Sowohl bei der vorerwähnten Ausführungsform als auch bei den eingangs schon geschilderten Ausführungsformen können zum Festlegen der Sperrstücke oder Sperrelemente mit Schrägflächen bzw. Gewinden versehene Befestigungselemente vorgesehen sein, die gleichzeitig das in den Schwenkbolzen vorgesehene Spiel beseitigen. Beispielsweise kann die als axiale Anlage des U-förmigen Sperrstückes vorgesehene Mutter in Sperrstellung bis zur Beseitigung des Spieles innerhalb des Schwenkbolzens in dem Verbindungsstück angezogen sein.

Wieder eine andere Ausführungsform kann darin bestehen, daß an den beiden Schwenkpunkten eines jeden Riegels jeweils mit einem Ende als Gelenksperre dienende Zugspindeln angreifen, die mit ihrem anderen Ende an einem benachbarten Verbindungsstück und dort mit Abstand zu dem Schwenkpunkt des Riegels angreifen. Je nach Winkelstellung werden diese Zugspindeln mehr oder weniger verkürzt, indem die auf zwei Bolzen befindlichen Gewindehülsen mehr oder weniger angezogen werden. Dabei ist es zweckmäßig, wenn der die Träger umfassende Befestigungsrücken des Verbindungsstückes die Seitenwände des Trägers über mehr als den Abstand zwischen dem Schwenkpunkt des Riegels und dem Angriffspunkt der Zugspindel übergreift und vorzugsweise diesen Angriffspunkt aufweist. Es bildet sich somit zwischen jedem Riegel, einer als Gelenksperre dienenden Zugspindel und dem zugehörigen Teil des Befestigungsrückens des Verbindungsstückes ein Dreieck, welches entsprechend gut Zug- und/oder Druckkräfte aufnehmen kann. Die Winkel dieses Dreieckes werden durch die Verstellung insbesondere der Zugspindel vorgewählt.

Es sei erwähnt, daß bei allen vorerwähnten Ausführungsformen, bei denen ein in den Schwenkpunkten während der Einstellbewegung vorhandenes Spiel durch das Festlegen der Winkellagen gleichzeitig beseitigt wird, in diesen Schwenkpunkten zusätzlich eine Klemmung auftritt, die die jeweils eingestellte Winkellage zusätzlich stabilisiert und festlegt.

Nachstehend ist die Erfindung anhand von Ausführungsbeispielen mit den erfindungswesentlichen Einzelheiten noch näher erläutert. Es zeigen in unterschiedlichen Maßstäben :
Fig. 1 eine Teil-Aufsicht einer Schalung für Rundbauten,
Fig. 2 eine Seitenansicht einer Gelenksperre,
Fig. 3 eine Teil-Aufsicht auf ein Verbindungsstück, die Gelenksperre und die Anschlußenden der zugehörigen Riegel in vergrößertem Maßstab,
Fig. 4 eine Seitenansicht der Anordnung nach Fig. 3 aus der Blickrichtung B in Fig. 3 gesehen,
Fig. 5 in schematisierter Darstellung eine TeilDraufsicht einer Schalung für eine gekrümmte Wand bzw. einen Rundbau, bei welcher die Verbindungsstücke zwischen den Schalungsträgern und den Riegeln jeweils selbst ein Teil der zum Einstellen unterschiedlicher Winkel dienenden Gelenksperren sind,
Fig. 6 in vergrößertem Maßstab die Kupplung zwischen Verbindungsstück und Riegel bei einer Schalung gemäß Fig. 5, wobei zum Festlegen der Riegel in ihrer Winkellage gegenüber dem Verbindungsstück eine Verzahnung gegenüber einem Sperrstück an dem Riegel vorgesehen ist,
Fig. 7 eine Seitenansicht der Riegelkonstruktion gemäß Fig. 6,
Fig. 8 eine stirnseitige Ansicht des mit einer Zahnung versehenen Sperrstückes gemäß den Figuren 6 und 7,
Fig. 9 eine Seitenansicht des Sperrstückes vor dem Eingriff in die Zahnung an dem Verbindungsstück,
Fig. 10 in vergrößertem Maßstab die Anordnung einerseits der Zahnung des Sperrstückes und andererseits des Verbindungsstückes sowie das Spiel zwischen der Lochung des Sperrstückes und dem diese durchsetzenden, zu dem Riegel gehörenden Bolzenteil, sowie
Fig. 11 die Draufsicht einer Ausführungsform, bei welcher jeweils sich kreuzende Zugspindeln einerseits an den Schwenkpunkten der Riegel gegenüber den Verbindungsstücken und andererseits mit Abstand dazu an den Verbindungsstücken angreifen,

Bei den folgenden unterschiedlichen Ausführungsformen sind übereinstimmende Teile auch bei etwas abgewandelter Ausbildung mit übereinstimmenden Bezugszeichen benannt und falls bei dem einen oder anderen Ausführungsbeispiel das eine oder andere Teil nicht gesondert erwähnt ist, gilt für dieses Teil, was anhand eines anderen Ausführungsbeispieles dazu ausgesagt ist.

Eine im ganzen mit 1 bezeichnete Schalung für gekrümmte Flächen, Wände, Decken, Rundbauten od. dgl. aus Beton weist eine biegsame innere Schaihaut 2 sowie eine ebenfalls biegsame äußere Schalhaut 3 auf. Zwischen diesen beiden Schalhäuten 2 und 3 ist der später einzubringende Betonmörtel in einem kurzen Abschnitt eingezeichnet und mit 4 benannt. Wie in Fig. 1 oder 5 erkennbar, liegt die innere Schalhaut 2 auf im Abstand voneinander angeordneten inneren Längsträgern 5 auf. Diese wiederum stützen sich gegen eine im ganzen mit 6 bezeichnete Riegelkette ab. Diese weist eine Vielzahl von in ihrer Länge 1 veränderbaren, im übrigen starren, länglichen Riegeln 7 auf. Entsprechend der Krümmung der inneren Schalhaut 2 sind die länglichen, bezüglich ihrer Längsachse im wesentlichen geredlinigen Einzelriegel 7, hier auch kurz « Riegel 7 genannt, zueinander bzw. gegenüber einem noch zu beschreibenden Verbindungsstück 8 winklig angeordnet.

Gemäß der Erfindung sind nun benachbarte Riegel 7 der Riegelkette 6 jeweils über ein an einem Längsträger 5 angeordnetes Verbindungsstück 8 verbunden und jeder Riegel 7 ist in seiner Winkellage gegenüber diesem Verbindungsstück 8 mittels einer im ganzen mit 9 bezeichneten Gelenksperre festlegbar. Wie besonders gut z. B. in Fig. 1, 3, 4, 6, oder 11 erkennbar, hat jeder Riegel 7 eine mit Innengewinden 10 versehene Spannhülse 11. An deren beiden Enden 12 und 13 hat jeder Riegel 7 einen dazu passenden Gewindebolzen 14.

An diesen ist ein in Fig. 3 und 4 gut erkennbarer Anschlußkopf 15 vorgesehen, der die Form eines regelmäßigen Prismas mit rechteckigen Seitenflächen 16 und rechteckiger Stirnfläche 17 hat. In jedem Anschlußkopf 15 befindet sich eine Lochung 18, welche auch Anschlußflansche 19 und 20 des Verbindungsstückes 8 durchsetzen (Fig. 4). Die Anschlußköpfe 15 und damit die Riegel 7 sind mit Hilfe von Anschlußbolzen 21 mit den Anschlußflanschen 19 bzw. 20 des Verbindungsstückes 8 verbunden. Dieses weist einen Befestigungsrücken 22 auf, der auf das Profil 23 von bekannten bzw. vorhandenen Längsträgern 5 abgestimmt ist.

Die bereits erwähnten Anschlußflansche 19 und 20 des Verbindungsstückes 8 bilden einen im ganzen mit 25 bezeichneten Aufnahmebereich für in der Riegelkette 6 benachbart zueinander liegende Anschlußköpfe 15. Wie gut aus Fig. 3 und 4 erkennbar, ist die Umrißform dieses Aufnahmebereiches 25 im Mittelbereich im wesentlichen U-förmig. Im übrigen passen die Anschlußköpfe 15- zu der lichten Weite zwischen dem parallel zueinander angeordneten Anschlußflanschen 19 und 20.

In Fig. 3 erkennt man die Aufsicht und in Fig. 4 die Stirnansicht der in Fig. 2 in Seitenansicht vergrößert herausgezeichneten Gelenksperre 9. Sie ist als im wesentlichen im Seitenprofil U-förmiger Justier- und Befestigungsbügel ausgebildet. An seinem U-Steg 27 ist ein Steckzapfen 28 und im zugehörigen Anschlußflansch 20 ein Einsteckloch 29 dafür vorgesehen. Der obere Anschlußflansch 20 ist dazu ein Stück über den unteren Anschlußflansch 19 hinaus in Richtung der beiden Riegel verlängert, wie gut aus Fig. 4 und 3 erkennbar. An den U-Schenkeln 30 der Gelenksperre 9 sind zwei Stell- und Befestigungsschrauben 31 und 32 vorgesehen. Die U-Schenkel 30 ragen in der Gebrauchsstellung der Gelenksperre 9 in den Bereich der Seitenflächen 16 des Anschlußkopfes 15 (Fig. 4). Durch entsprechendes Einstellen dieser Stell- und Befestigungsschrauben 31 und 32 kann man den jeweiligen Anschlußkopf 15 in eine gewünschte Winkellage gegenüber dem Verbindungsstück 8 einjustieren und festlegen. Dieser Winkel ist in Fig. 3, linke Seite gut erkennbar und mit A bezeichnet. Da der Außendurchmesser D der Innenschalhaut 2 (Fig. 1) groß im Verhältnis zur Länge 1 der einzelnen Riegel ist, ist auch der Winkelbetrag A verhältnismäßig klein, so daß die für die Gelenksperre 9 und ihre Stell- und Befestigungsschrauben 31, 32 benötigten Platzverhältnisse ohne Schwierigkeit bei der Schalung zur Verfügung stehen ; auch sind die entsprechenden Kraftverhältnisse beim Verbindungsstück 8 bzw. der Gelenksperre 9 beherrschbar. Wegen des in das Einsteckloch 29 eingeführten Steckzapfens 28 liegt die Gelenksperre 9 gegenüber Seitenverschiebungen fest, kann sich jedoch ohne zusätzliche Maßnahmen praktisch selbsttätig in die zu der jeweiligen Lage des Riegels 7 passende Lage verschwenken, wie es gut aus Fig. 3 erkennbar ist. Vorteilhaft ist bei dieser Ausführung auch, daß bei einer im wesentlichen fertiggestellen Schalung noch ohne Schwierigkeiten Nachjustierungen bezüglich der Winkellage einzelner Riegel 7 vorgenommen werden können. Auch kann durch Verdrehen der Spannhülsen 11 der einzelnen Riegel 7 deren Länge 1 verändert werden. Dabei ist im Ausführungsbeispiel die Länge 1 (Fig. 1) zwischen den jeweiligen Mitten der Anschlußbolzen 21 gemessen.

Die Gelenksperre 9 besitzt einen im Seitenprofil U-förmigen Aussteifungsbügel 33, der Teile der U-Schenkel 30 und den gesamten Steg 27 der Gelenksperre 9 aussteifend außen umgreift.

Besonders in Fig. 3 erkennt man gut, daß wenigstens der Anschlußflansch 20 des Verbindungsstückes 8 an seinem äußeren Ende 34, also im Schwenkbereich der Gelenksperre 9, ein angezogenes, also schmaleres Seitenprofil aufweist, so daß Platz für die Gelenksperren-U-Schenkel 30 vorhanden ist. Am unteren Anschlußflansch 19 ist ein solches, in Richtung der Riegel 7 vorstehendes Ende 34 nicht erforderlich.

In Fig. 1 sind an der äußeren Schalhaut 3 noch äußere Längsträger 105 erkennbar, die mittels eines im ganzen mit 40 bezeichneten Zuggurtes gehalten sind. Dabei ist dort gut erkennbar, daß sich dieser Zuggurt aus in der Länge L veränderbaren Riegeln 107 sowie aus mit auf den entsprechenden Längsträgern 105 aufgesetzten Verbindungsstücken 8' zusammensetzt. Diese Verbindungsstücke 8' besitzen ebenfalls die Lochungen 18 und die darin eingefügten Anschlußbolzen 21 und Gelenksperren 9 und für den Steckzapfen 28 vorgesehene Einstecklöcher 29 sind hier nicht notwendig und deshalb nicht eingezeichnet. Man erkennt jedoch, daß die eingangs näher beschriebenen Riegel 7 auch als Teile 107 des Zuggurtes 40 in Verbindung mit den dortigen Verbindungsstücken 8 Verwendung finden können. Die Ausbildung der Riegel 7 und der Verbindungsstücke 8 der Schalung 1 für die innere Schalhaut 2 hat demgemäß den Vorteil, daß solche Teile 7 und 8 auch noch zur Bildung eines Zuggurtes 40 herangezogen werden können. Dadurch wird die Lagerhaltung für entsprechende Schalungsteile für Rundbauten bzw. der Ausnutzungsgrad dieser Teile begünstigt. Bedarfsweise können die für die Riegelkette 6 bzw. den Zuggurt 40 verwendeten Riegel 7 bzw. 107 gleich ausgebildet und in unterschiedlicher Länge 1 bzw. L eingestellt sein, es können aber auch bedarfsweise mit unterschiedlicher Grundlänge ausgebildete Riegel 7 bzw. 107 für verschiedene (innere) Riegelketten 6 bzw. Zuggurte 40 Verwendung finden.

In den Figuren 5 bis 11 ist eine Schalung 1 für gekrümmte Flächen od. dgl. mit einer biegsamen, insbesondere konvexen inneren Schalhaut 2 und gegebenenfalls auch einer äußeren Schalhaut 3 dargestellt, die wiederum im Abstand zueinander angeordnete Träger 5 aufweist, welche gegen eine von einer Riegelkette 6 gebildete Gurtung abgestützt sind, wobei die Riegel 7 der Riegelkette 6 in ihrer Länge und ihrer gegenseitigen Winkelposition wiederum gegeneinander verstellbar und festlegbar sind und an den Trägern 5 jeweils Verbindungsstücke 8 angreifen, an denen die Schwenkpunkte der Riegel 7 in Form von Anschlußbolzen 21 angeordnet sind. Dabei ist in diesen Ausführungsbeispielen vorgesehen, daß das Verbindungsstück 8 jeweils selbst ein Teil der Gelenksperre zum Festlegen der Riegel in ihrer jeweiligen Winkellage ist bzw. wenigstens einen Teil dieser Gelenksperre enthält.

Bei der Ausführungsform gemäß den Figuren 6 bis 10 ist zum Festlegen der Riegel 7 in ihrer Winkellage gegenüber dem Verbindungsstück 8 eine Verzahnung 35 vorgesehen, wobei aber auch eine andere in verschiedenen Winkelstellungen zusammenfügbare Kupplung statt einer solchen Verzahnung 35 benutzt werden könnte. Dabei sind gemäß Fig. 9 und 10 Zähne 36 od. dgl. Vorsprünge an dem Verbindungsstück 8 bzw. den zu ihm gehörenden Anschlußflanschen 19 und 20 und dazu passende Zahnlücken 37 od. dgl. Ausnehmungen an dem Riegel 7 vorgesehen.

Vor allem in Fig. 6 erkennt man, daß an den Stirnseiten des Verbindungsstückes 8 bzw. seiner Flansche 19 und 20 auf einem Kreis um die Schwenkverbindung mit dem Anschlußbolzen 21 zwischen Riegel 7 und Verbindungsstück 8 stirnseitig die Zahnung 35 vorgesehen ist und anhand der Figuren 6 und 7 erkennt man, daß der Riegel 7 aus dem zu ihm gehörenden Gewindebolzen 14 ein mittels einer Mutter 38 axial verstellbares Sperrstück 39 als Teil der Gelenksperre mit einer konkaven Rundung und darin angeordneten Zähnen hat, die mit den Zähnen des Verbindungsstückes 8 zusammenpassen. Dabei ist in Fig. 6 ein relativ stumpfer Winkel zwischen Riegel und Flanschen des Verbindungsstückes dargestellt, jedoch sind gestrichelt die möglichen Endpositionen des Sperrstückes 38 angedeutet, die zu entsprechenden Winkelpositionen einer an einer konvexen oder konkaven Schalhaut angreifenden Riegelkette passen.

Auch in diesem Ausführungsbeispiel hat das Verbindungsstück 8 gemäß Fig. 7 zwei parallele Anschlußflansche 19 und 20, von denen wenigstens einer strinseitig eine Verzahnung 35 aufweisen kann. Zwischen die Anschlußflansche 19 und 20 paßt der Anschlußkopf 15 des Gewindebolzens 14 des Riegels 7 und ist mittels des Querbolzens oder Anschlußbolzens 21 verschwenkbar. Auf diesem zu dem Riegel 7 gehörenden Gewindebolzen 14 ist das Sperrstück 39 axial verschiebbar und mittels der auf der dem Verbindungsstück 8 abgewandten Seite angeordneten Mutter 38 abstützbar und in Eingriffstellung der Verzahnungen 35 andrückbar.

Während in Fig. 6 die Sperrstellung mit eingerückten Zähnen dargestellt ist, erkennt man in Fig. 7, daß die Mutter 38 axial so weit zu der mittleren Spannhülse 11 hin zurückverstellt ist, daß die Zähne 36 und die Zahnlücken 37 der Verzahnung 35 außer Eingriff sind. In dieser in Fig. 7 dargestellten Position kann also auf einfache Weise eine gewünschte Winkelstellung zwischen Riegel und Anschlußflanschen eingestellt werden. Danach werden die Muttern 38 wiederum in Richtung auf die Verbindungsstücke hin verstellt und angezogen, wodurch die Zahnungen in Eingriff gelangen.

In Fig. 7 erkennt man auch, daß das Sperrstück 39 einen U-förmigen Querschnitt hat, dessen U-Quersteg 41 eine Lochung 42 für den Durchtritt des Gewindebolzens 14 aufweist und dessen U-Schenkel 43 gemäß Fig. 6 und 9 stirnseitig konkav geformt sind, wobei wenigstens ein U-Schenkel 43, im Ausführungsbeispiel beide U-Schenkel mit den Gegenzähnen versehen sind. Dabei sind die Zähne parallel zur Schwenkachse zwischen Riegel 7 und Verbindungsstück 8 angeordnet. Auch beide Anschlußflansche 19 und 20 des Verbindungsstückes 8 haben wie beide U-Schenkel 43 des Sperrstückes 39 jeweils zusammenpassende Zahnungen oder gegebenenfalls auch andere ineinander fügbare Verformungen.

Da das Sperrstück 39 mittels seiner Lochung 42 auf dem Gewindebolzen 14 gelagert ist, ist es drehbar, so daß es auch um 180° gedreht werden kann, wodurch es wiederum in eine Kupplungs-und Sperrposition gelangt. Die U-Schenkel 43 passen dabei in beiden Drehstellungen mit den beiden Flanschen 19 und 20 des Verbindungsstückes 8 hinsichtlich Abstand und bezüglich ihrer Verzahnungen zusammen.

Um trotz der Zahnungen eine Einstellstufung zu erhalten, die geringer als eine Zahnteilung ist, ist die Durchtrittslochung 42 in dem U-Quersteg 41 des Sperrstückes 39 gegenüber einer durch die Mitte eines mittleren Zahnes 44 verlaufenden Längsmittelebene 45 um ein Viertel der Zahnteilung versetzt. Man erkennt in Fig. 10 deutlich, daß die Lochmitte 46 gegenüber der durch die Spitze eines mittleren Zahnes 44 verlaufenden Längsmittelebene 45 um eine Viertel-Zahnteilung versetzt ist. Wird nun das Sperrstück 39 um 180° gedreht, ergibt sich gegenüber der Position mit durchgezogenen Strichen die Position mit gestrichelten Linien an den Zähnen, so daß allein durch diese Maßnahme schon Einstellwinkel erreichbar sind, deren Stufung gegenüber der Zahnstufung halbiert ist.

Zusätzlich erkennt man aber in Fig. 10, daß die Lochung 42 in dem U-Quersteg 41 des Sperrstückes 39 gegenüber dem Bolzen 14 ein Spiel hat, bei welchem der Durchmesser dieses Loches 42 wenigstens um die Hälfte der Breite der Zahnteilung größer als der Durchmesser des Bolzens 14 ist. Dadurch kann also das Sperrstück 39 um diesen Wert seitlich versetzt werden, so daß beim Aufeinandertreffen der Zahnspitzen der Zähne des Sperrstückes und des Verbindungsstückes dennoch ein Eingriff dieser Zähne durch die erwähnte seitliche Versetzung möglich ist. Insgesamt kann so durch die Kombination der vorbeschriebenen Maßnahmen bei relativ geringem Spiel zwischen Bolzen 14 und Lochung 42 eine stufenlose Winkelverstellung erreicht werden. Wäre das Gesamtspiel des Bolzens 14 gegenüber der Lochung 42 insgesamt entsprechend der Zahnteilung, könnte allein durch diese Maßnahme ebenfalls eine stufenlose Einstellung unterschiedlicher Winkel erfolgen.

Die Zähne und Zahnlücken sind dabei im Querschnitt etwa gleichschenklige Dreiecke.

In dem Ausführungsbeispiel gemäß Figur 11, ist an dem Verbindungsstück 8 ein als Gelenksperre an den beiden gegenüber dem Verbindungsstück 8 schwenkbaren Riegeln 7 angreifendes, quer zu den Riegeln 7 und zu der Schalhaut 2 verstellbares Sperr- und/oder Klemmelement angeordnet, welches form- und/oder kraftschlüssig an den Stirnseiten der Riegel 7 bzw. der ihnen zugehörenden Gewindebolzen 14 angreift.

Bei dem Ausführungsbeispiel gemäß den Figuren 6 bis 10 kann die als axiale Anlage des U-förmigen Sperrstückes 39 vorgesehene Mutter 38 in Sperrstellung bis zur Beseitigung dieses Spieles an den Schwenkbolzen 21 in dem Verbindungsstück 8 angezogen werden. Dadurch ergibt sich eine erhebliche Stabilisierung der gesamten Riegelkette gegen auch beim Betonieren sich vergrößernde Drücke und Kräfte. Darüber hinaus wird an diesen Schwenkbolzen 21 dadurch ein zusätzlicher Kraftschluß bewirkt.

Fig. 11 zeigt ein Ausführungsbeispiel, bei welchem an den beiden Schwenkpunkten eines jeden Riegels 7 jeweils mit einem Ende als Gelenksperren dienende Zugspindeln 60 angreifen, die mit ihrem anderen Ende an einem benachbarten Verbindungsstück 8 und dort mit Abstand zu dem Schwenkpunkt des Riegels 7 bzw. dessen Anschlußbolzen 21 angreifen. Es ergeben sich somit für jeden Riegel 7 zwischen den von diesem verbundenen Verbindungsstücken 8 zwei sich kreuzende Zugspindeln 60. Der die Träger 5 umfassende Befestigungsrücken 22 des Verbindungsstückes 8 übergreift dabei die Seitenwände des Trägers 5 über mehr als den Abstand zwischen dem Schwenkpunkt oder Bolzen 21 des Riegels 7 und dem Angriffspunkt 61 der Zugspindel 60 und weist dabei diesen Angriffspunkt 61 auf. Entsprechend breit ist in diesem Falle der Befestigungsrücken 22 ausgestaltet.

Ist eine entsprechende Winkelstellung an dem Riegel 7 fixiert, können die sich kreuzenden Zugspindeln 60 angezogen werden, um diese Winkelstellung festzulegen. Dabei bildet ein Riegel 7 jeweils zusammen mit einer Zugspindel 60 und dem Befestigungsrücken 22 im Bereich der Angriffspunkte 21 und 61 ein Dreieck, dessen Winkellagen verstellbar und durch die anziehbaren Zugspindeln auch festlegbar sind.

Insgesamt ergibt sich eine Riegelkette, bei welcher die Riegel gut und sicher in unterschiedlichen Winkellagen praktisch stufenlos eingestellt und festgelegt werden können, ohne daß die Gefahr von seitlichen Versetzungen besteht, weil gleichzeitig das Spiel in den Schwenkpunkten ausgeschaltet wird. Entsprechend große Druckkräfte können über diese Riegelkette trotz ihrer Vielgliedrigkeit aufgenommen werden. Die auftretenden Ringkräfte bei einem Rundbau, die über die Träger und Riegel eingeleitet werden, treffen bei den vorbeschriebenen Anordnungen insbesondere gemäß den Figuren 5 bis 11 axial aufeinander und Verschiebungen, die bei exzentrischer Belastung zu der Gefahr von Ausweichbewegungen innerhalb der Riegelkette führen würden, werden verhindert, weil einerseits die Gelenksperren bzw. die dazu gehörenden Sperrstücke und Sperrelemente stirnseitig an den Riegeln angreifen und außerdem das Spiel der Schwenkbolzen aufheben. Zusätzlich wird durch diese Beseitigung des Spieles eine Veränderung der Wandstärke während des Betonierens durch dann eventuell auftretende Nachgiebigkeiten bei Vorhandenbleiben eines solchen Spieles vermieden.

Die vorbeschriebene Anordnung erlaubt es, die Winkelpositionen zusammen mit der Schalhaut einzustellen, oder aber die Riegelkette mit Trägern versehen in eine bestimmte gerundete Position zu bringen und dann erst an den Trägern die Schalhaut zu befestigen. In letzterem Falle können unter Umständen statt der spindelförmigen Verstellbaren Riegel auch Riegel bleibender Längenabmessungen verwendet werden, insbesondere wenn nur bogenförmige Wandstücke geschalt werden sollen.

## Patentansprüche

1. Schalung (1) für Rundbauten mit einer bezüglich ihrer Krümmung einstellbaren Schalhaut (2 ; 3), die an sie abstützenden Trägern (5) befestigt ist, und mit an den Trägern (5) mit Abstand zur Schalhaut (2 ; 3) angreifenden, eine Riegelkette (6) bildenden, in ihrer Länge einstellbaren Riegeln (7), wobei einander benachbarte Riegel (7) der Riegelkette (6) jeweils über ein an einem Träger (5) angeordnetes Verbindungsstück (8) verbunden sind und jeder Riegel (7) über ein eigenes Gelenk an dem Verbindungsstück (8) angreift, das seinerseits an dem Träger (5) befestigt ist, wobei die Winkellage der Riegel (7) zueinander durch die Längenänderung der Riegel (7) veränderbar ist und wobei das Verbindungsstück (8) einen Aufnahmebereich (25) für in der Riegelkette (6) benachbart zueinanderliegende Anschlußköpfe (15) der Riegel (7) aufweist, dadurch gekennzeichnet, daß eine an dem Riegel (7) oder dem Verbindungsstück (8) befindliche, zum Festlegen der Winkellage des Riegels (7) gegenüber dem Verbindungsstück (8) formschlüssig kuppelbare Gelenksperre (9) vorgesehen ist.

2. Schalung nach Anspruch 1, dadurch gekennzeichnet, daß jeder Riegel (7) eine mit Gewinde versehene Spannhülse (11) und an deren beiden Enden Gewindebolzen (14) aufweist, an deren äußeren Enden (12, 13) jeweils ein Anschlußkopf (15) vorgesehen ist, der an dem Verbindungsstück (8) vorzugsweise mittels eines Anschlußbolzens (21), befestigt ist.

3. Schalung nach Anspruch 1 oder 2, dadurch gekennzeichnet, daß das Verbindungsstück (8) einen Befestigungsrücken (22) aufweist, der vorzugsweise auf das Profil (23) von bekannten bzw. vorhandenen Längsträgern abgestützt ist.

4. Schalung nach einem der Ansprüche 1 bis 3, dadurch gekennzeichnet, daß jeder Aufnahmebereich (25) zwei parallele Anschlußflansche (19, 20) hat, welche paarweise fluchtende Lochungen (18) für die Aufnahme der Anschlußbolzen (21) der Anschlußköpfe (15) aufweisen.

5. Schalung nach einem der Ansprüche 1 bis 4, dadurch gekennzeichnet, daß ihre Gelenksperre (9) einen Justier- und Befestigungsbügel aufweist, der vorzugsweise als im wesentlichen U-förmig profiliertes, das riegelnahe Ende eines Anschlußflansches (20) übergreifendes U-Stück od. dgl. ausgebildet ist, welches in seinem U-Steg (27) einen Steckzapfen (28) hat, wobei im zugehörigen Anschlußflansch (20) ein Einsteckloch (29) zur Aufnahme dieses Steckzapfens vorgesehen ist derart, daß die im Verbindungsstück (8) gelagerte Gelenksperre (9) sich passend zur gewünschten Winkellage des Riegels (7) gegenüber dem Verbindungsstück einstellen kann, und daß die Gelenksperre (9) an dem zugehörigen Riegel (7) angreifende Verstell- und Befestigungsmittel (31, 32) aufweist.

6. Schalung nach Anspruch 5, dadurch gekennzeichnet, daß die Gelenksperre (9), vorzugsweise in ihren U-Schenkeln (30), Stell- und Befestigungsschrauben (31, 32) od. dgl. Befestigungsmittel hat, die den Anschlußkopf (15) beidseits angreifen und ihn in einer vorgegebenen Winkellage (Winkel A) gegenüber dem Verbindungsstück (8) festlegen.

7. Schalung nach einem der Ansprüche 1 bis 6, dadurch gekennzeichnet, daß die den Aufnahmebereich (15) eines Verbindungsstückes (8) begrenzenden Anschlußflansche (19, 20) od. dgl. Anschlußteile an ihren äußeren Enden (34) ein eingezogenes Seitenprofil im Schwenkbereich der U-Schenkel (30) der Gelenksperre (9) aufweisen.

8. Schalung nach Anspruch 1 bis 7, dadurch gekennzeichnet, daß an der Gelenksperre (9) ein im Seitenprofil im wesentlichen U-förmiger Aussteifungsbügel (33) vorgesehen ist, der den U-Steg (27) der Gelenksperre (9) und zumindest Abschnitte von deren U-Schenkeln (30) außen umgreift.

9. Schalung nach einem der Ansprüche 1 bis 8, welche eine äußere biegsame Schalhaut aufweist, die auf im Abstand voneinander angeordneten Längsträgern aufliegt, wobei diese mittels eines Zuggurtes gehalten sind, dadurch gekennzeichnet, daß sich der Zuggurt (40) aus in der Länge (L) veränderbaren, mit Anschlußköpfen (15) versehen sowie jeweils mit auf die entsprechenden Längsträger (105) angepaßten Verbindungsstücken (8') zusammensetzt, wobei in deren Aufnahmebereich mindestens Lochungen (18) für Anschlußbolzen (21) vorgesehen sind.

10. Schalung für gekrümmte Flächen mit zumindest einer biegsamen konvexen Schalhaut und gegebenenfalls für Rundbauten mit einer konkaven Schalhaut, die im Abstand zueinander angeordnete Träger aufweist, welche gegen eine von einer Riegelkette gebildete Gurtung abgestützt sind, wobei die Riegel der Riegelkette in ihrer Länge und in ihrer gegenseitigen Winkelposition gegeneinander verstellbar und festlegbar sind und an den Trägern jeweils Verbindungsstücke angreifen, an denen die Schwenkpunkte der Riegel angeordnet sind, nach einem der Ansprüche 1 bis 4 oder 9, dadurch gekennzeichnet, daß das Verbindungsstück (8) selbst ein Teil der Gelenksperre ist bzw. wenigstens einen Teil der Gelenksperre enthält.

11. Schalung nach Anspruch 10, dadurch gekennzeichnet, daß zum Festlegen der Riegel (7) in ihrer Winkellage gegenüber dem Verbindungsstück (8) eine Verzahnung od. dgl. in verschiedenen Winkelstellungen zusammenfügbare Kupplung vorgesehen ist, wobei Zähne od. dgl. Vorsprünge an dem Verbindungsstück (8) und dazu passende Zahnlücken od. dgl. Ausnehmungen an dem Riegel (7) vorgesehen sind.

12. Schalung nach Anspruch 10 oder 11, dadurch gekennzeichnet, daß an den Stirnseiten des Verbindungsstückes (8) auf einem Kreis um die Schwenkverbindung (21) zwischen Riegel (7) und Verbindungsstück (8) stirnseitig die eine Zahnung (35) od. dgl. vorgesehen ist und der Riegel (7) auf dem zu ihm gehörenden Gewindebolzen (14) ein mittels einer Mutter (38) axial verstellbares Sperrstück (39) als Teil der Gelenksperre mit einer konkaven Rundung und darin angeordneten Zähnen od. dgl. hat, die mit den Zähnen od. dgl. des Verbindungsstückes zusammenpassen.

13. Schalung nach einem der Ansprüche 10 bis 12, dadurch gekennzeichnet, daß das Verbindungsstück (8) zwei parallele Anschlußflansche (19, 20) hat, von denen wenigstens einer stirnseitig eine Verzahnung (35) aufweist und zwischen die der Anschlußkopf (15) des Gewindebolzens (14) des Riegels (7) paßt und mittels des Querbolzens (21) verschwenkbar ist und daß auf dem zu dem Riegen (7) gehörenden Gewindebolzen (14) das Sperrstück (39) axial verschiebbar und mittels der auf der dem Verbindungsstück (8) abgewandten Seite angeordneten Mutter (38) abstützbar und in Eingriffstellung der Verzahnungen (35) od. dgl. andrückbar ist.

14. Schalung nach einem der Ansprüche 10 bis 13, dadurch gekennzeichnet, daß das Sperrstück (39) einen U-förmigen Querschnitt hat, dessen U-Quersteg (41) eine Lochung (42) für den Durchtritt des Gewindebolzens (14) aufweist und dessen U-Schenkel (43) stirnseitig konkav geformt sind, wobei wenigstens ein U-Schenkel mit Gegenzähnen versehen ist.

15. Schalung nach einem der Ansprüche 10 bis 14, dadurch gekennzeichnet, daß die Zähne parallel zur Schwenkachse zwischen Riegel (7) und Verbindungsstück (8) angeordnet sind.

16. Schalung nach einem der Ansprüche 10 bis 15, dadurch gekennzeichnet, daß beide Anschlußflansche (19, 20) des Verbindungsstückes (8) und beide U-Schenkel (43) des Sperrstückes (39) jeweils zusammenpassende Zahnungen od. dgl. ineinanderfügbare Verformungen haben.

17. Schalung nach einem der Ansprüche 10 bis 15, dadurch gekennzeichnet, daß das Sperrstück auf dem zu dem Riegel gehörenden Bolzen um 180° drehbar ist und die U-Schenkel in beiden Drehstellungen wechselweise mit den beiden Flanschen des Verbindungsstückes in ihrem Abstand und bezüglich ihrer Verzahnung zusammenpassen.

18. Schalung nach einem der vorstehenden Ansprüche, dadurch gekennzeichnet, daß die Durchtrittslochungen (42) in dem U-Quersteg (41) des Sperrstückes (39) gegenüber einer durch die Mitte eines mittleren Zahnes (44) und/oder die Mitte einer in der Mitte der U-Schenkel befindlichen Zahnlücke verlaufenden Längsmittelebene um ein Viertel der Breite der Basis eines Zahnes bzw. der Zahnteilung versetzt ist.

19. Schalung nach einem der Ansprüche 1 bis 18, dadurch gekennzeichnet, daß die Lochung (42) in dem U-Quersteg (41) des Sperrstückes (39) gegenüber dem Bolzen (14) ein Spiel hat, bei welchem der Durchmesser dieses Loches (42) wenigstens um die Hälfte der Breite einer Zahnbasis bzw. der Zahnteilung größer als der Durchmesser des Bolzens (14) ist.

20. Schalung nach einem der Ansprüche 1 bis 19, dadurch gekennzeichnet, daß das Gesamtspiel des Bolzens (14) gegenüber der Lochung (42) an dem U-Quersteg (41) des Sperrstückes (39) insgesamt der Zahnteilung entspricht.

21. Schalung nach einem der Ansprüche 1 bis 20, dadurch gekennzeichnet, daß die Zähne (36) und die Zahnlücken (37) im Querschnitt etwa gleichschenklige Dreiecke oder Trapeze sind.

22. Schalung nach einem der Ansprüche 1 bis 21, dadurch gekennzeichnet, daß an dem Verbindungsstück (8) ein als Gelenksperre an den beiden gegenüber dem Verbindungsstück (8) schwenkbaren Riegeln (7) angreifendes, quer zu den Riegeln (7) und etwa senkrecht zu der Schalhaut (2) verstellbares Sperr- und/oder Klemmelement angeordnet ist, welches form- und/oder kraftschlüssig an den Stirnseiten der Riegel (7) angreift.

23. Schalung nach einem der vorstehenden Ansprüche, dadurch gekennzeichnet, daß zum Festlegen der Sperrstücke oder Sperrelemente mit Schrägflächen bzw. Gewinden versehene Befestigungselemente vorgesehen sind, die gleichzeitig das in den Schwenk-Bolzen (21) vorgesehene Spiel beseitigen.

24. Schalung nach einem der Ansprüche 1 bis 23, dadurch gekennzeichnet, daß die als axiale Anlage des U-förmigen Sperrstückes (39) vorgesehene Mutter (38) in Sperrstellung bis zur Beseitigung des Spieles an den Schwenk-Bolzen (21) in dem Verbindungsstück (8) angezogen ist.

25. Schalung nach einem der vorstehenden Ansprüche, dadurch gekennzeichnet, daß an den beiden Schwenkpunkten eines jeden Riegels (7) jeweils mit einem Ende als Gelenksperren dienende Zugspindeln (60) angreifen, die mit ihrem anderen Ende an einem benachbarten Verbindungsstück (8) und dort mit Abstand zu dem Schwenkpunkt des Riegels (7) angreifen.

26. Schalung nach Anspruch 25, dadurch gekennzeichnet, daß der die Träger (5) umfassende Befestigungsrücken (22) des Verbindungsstückes (8) die Seitenwände des Trägers (5) über mehr als den Abstand zwischen dem Schwenkpunkt des Riegels (7) und dem Angriffspunkt (61) der Zugspindel (60) übergreift und vorzugsweise diesen Angriffspunkt aufweist.

## Claims

1. Formwork (1) for circular constructions, including a forming surface (2 ; 3) which is adjustable with respect to the curvature thereof and is fixed to girders (5) shoring it, and further including ties (7) which engage the girders (5) in spaced relationship to the forming surface (2 ; 3), form a chain (6) of ties and are adjustable in their length, adjacent ties (7) of the chain (6) thereof in each case being connected by way of a connecting piece (3) disposed on a girder (5) and each tie (7) engaging the connecting piece (8) by way of a joint of its own, said connecting piece for its part being fixed to the girder (5), the angular position of the ties (7) to one another being variable by changing the length of the ties (7) and the connecting piece (8) having a receiving area (25) for joining heads (15) belonging to the ties (7) and lying adjacent to one another in the chain (6) of ties, characterized in that a joint lock (9) which is adapted to be coupled in a form-locking manner is located on the tie (7) or connecting piece (8) and is provided to fix the annular position of the tie (7) relative to the connecting piece (8).

2. The formwork as claimed in claim 1, characterized in that each tie (7) has a threaded tension sleeve (11) and screwed bolts (14) at both ends thereof, at the outer ends (12, 13) of the latter provision being made in each case for a joining head (15) fixed to the connecting piece (8) preferably by means of a bolt (21).

3. The formwork as claimed in claim 1 or claim 2, characterized in that the connecting piece (8) has a fixing back (22) preferably supported on the profile (23) of longitudinal girders which are known and are already available.

4. The formwork as claimed in any one of claims 1 to 3, characterized in that each receiving area (25) has two parallel joining flanges_{'}(19, 20) featuring holes (18) aligned in pairs for receiving the bolts (21) of the joining heads (15).

5. The formwork as claimed in any one of claims 1 to 4, characterized in that the joint lock (9) thereof has an adjusting and fixing clamp which preferably takes the form of a U-piece or the like, the side face of which is essentially U-shaped, engaging over the end which is near to the tie and belongs to a joining flange (20), the U-piece having in the crosspiece (27) of its U a plug (28), in the associated joining flange (20) provision being made for a slot (29) to receive said plug in such a manner that the joint lock (9) mounted in the connecting piece (8) can adjust itself appropriately to the desired angular position of the tie (7) relative to the connecting piece, and that the joint lock (9) has setting and fixing means (31, 32) acting upon the associated tie (7).

6. The formwork as claimed in claim 5, characterized in that the joint lock (9) has, preferably in its U-sides (30), setting and fixing screws (31, 32) or similar fixing means engaging the joining head (15) on either side and fixing the same in a predetermined angular position (angle A) relative to the connecting piece (8).

7. The formwork as claimed in any one of claims 1 to 6, characterized in that the joining flanges (19, 20) or similar joining parts defining the receiving area (15) of a connecting piece (8) have at their outer ends (34) a drawn-in side face in the swivel region of the U-sides (30) of the joint lock (9).

8. The formwork as claimed in any one of claims 1 to 7, characterized in that there is provided on the joint lock (9) a stiffening bracket (33), the side face of which is essentially U-shaped, outwardly embracing the crosspiece (27) of the U of the joint lock (9) and at least portions of the U-sides (39) thereof.

9. The formwork as claimed in any one of claims 1 to 8, having an outer, pliable forming surface resting upon longitudinal girders which are disposed in spaced relationship to one another, the latter being held by means of a boom, characterized in that the boom (40) is composed of ties which are variable in length (L) and are provided with joining heads (15) as well as with connecting pieces (8') adapted to the respective longitudinal girders (105), in the receiving area of said connecting pieces there being at least holes (18) for bolts (21).

10. Formwork for curved surfaces, including at least a pliable, convex forming surface and possibly for circular constructions including a concave forming surface, featuring girders which are disposed in spaced relationship to one another and are supported against a boom system composed by a chain of ties, the ties of the chain thereof being adapted to be adjusted and fixed in their length and in their angular position relative to one another and the girders in each case being engaged by connecting pieces on which the swivel points of the ties are disposed, as claimed in any one of claims 1 to 4 or 9, characterized in that the connecting piece (8) is itself part of the joint lock or includes at least part of the joint lock.

11. The formwork as claimed in claim 10, characterized in that to fix the ties (7) in their angular position relative to the connecting piece (8) provision is made for a toothing system or a similar coupling joinable in various angular positions, teeth or similar projections being provided on the connecting piece (8) and matching tooth gaps or similar recesses being provided on the tie (7).

12. The formwork as claimed in claim 10 or claim 11, characterized in that the one toothing (35) or the like is provided end-on at the front faces of the connecting piece (8), on a circle about the swivel connection (21) between tie (7) and connecting piece (8) and the tie (7) has a locking piece (39) as part of the joint lock on the screwed bolt (14) belonging to said tie, said locking piece being axially adjustable by means of a nut (38) and having a concavity and teeth or the like which are disposed therein and match the teeth or the like of the connecting piece.

13. The formwork as claimed in any one of claims 10 to 12, characterized in that the connecting piece (8) has two parallel joining flanges (19, 20), at least one of which has a toothing system (35) at the front end, the joining head (15) of the screwed bolt (14) of the tie (7) fitting between said joining flanges and being adapted to be swivelled by means of the crossbolt (21) and that the locking piece (39) is axially displaceable on the screwed bolt (14) belonging to the tie (7) and is adapted to be supported and urged into the position in which the toothing systems (35) or the. like mesh by means of the nut (38) disposed on the side averted from the connecting piece (8).

14. The formwork as claimed in any one of claims 10 to 13, characterized in that the locking piece (39) has a U-shaped cross section, the crosspiece (41) of its U having a hole (42) for the passage of the screwed bolt (14) and the U-sides (43) thereof being of concave shape at the front ends, at least one of the U-sides being provided with counter-teeth.

15. The formwork as claimed in any one of claims 10 to 14, characterized in that the teeth are disposed parallel to the swivel axis between tie (7) and connecting piece (8).

16. The formwork as claimed in any one of claims 10 to 15, characterized in that both joining flanges (19, 20) of the connecting piece (8) and both U-sides (43) of the locking piece (39) have mating toothing or similar deformations fitting into one another.

17. The formwork as claimed in any one of claims 10 to 15, characterized in that the locking piece is rotatable through 180° on the bolt belonging to the tie and in both rotary positions the U-sides alternately fit together with the two flanges of the connecting piece in their distance and with respect to their toothing system.

18. The formwork as claimed in any one of the preceding claims, characterized in that the holes (42) in the crosspiece (41) of the U of the locking piece (39) are offset by a quarter of the width of the base of a tooth or of the tooth pitch relative to a longitudinal bisector extending through the centre of a middle tooth (44) and/or the middle of a tooth gap located in the middle of the U-sides.

19. The formwork as claimed in any one of claims 1 to 18, characterized in that the hole (42) in the crosspiece (41) of the U of the locking piece (39) has a clearance relative to the bolt (14), wherein the diameter of said hole (42) is larger than the diameter of the bolt (14) by at least half the width of a tooth base or of the tooth pitch.

20. The formwork as claimed in any one of claims 1 to 19, characterized in that the total play of the bolt (14) relative to the hole (42) at the crosspiece (41) of the U of the locking piece (39) corresponds as a whole to the tooth pitch.

21. The formwork as claimed in any one of claims 1 to 20, characterized in that the teeth (36) and the tooth gaps (37) are approximately isoscles triangles or trapezoids in cross section.

22. The formwork as claimed in any one of claims 1 to 21, characterized in that a locking and/or clamping element is disposed on the connecting piece (8), engages the two ties (7) capable of swivelling relative to the connecting piece (8) as a joint lock, is adjustable transversely to the ties (8) and vertically to the forming surface (2) and engages the front ends of the ties (7) in a form-locking and/or force-locking manner.

23. The formwork as claimed in any one of the preceding claims, characterized in that provision is made for fixing elements which feature slanted faces or threads to fix the locking pieces or locking elements and simultaneously eliminate the play in the swivel bolts (21).

24. The formwork as claimed in any one of claims 1 to 23, characterized in that in the locking position the nut (38) provided as the axial bearing surface of the U-shaped locking piece (39) is tightened until the play at the swivel bolts (21) in the connecting piece (8) is eliminated.

25. The formwork as claimed in any one of the preceding claims, characterized in that the two swivel points of each tie (7) are engaged by in each case one end of draw spindles (60) serving as joint locks, the other end of said draw spindles engaging an adjacent connecting piece (8), said engagement being made in spaced relationship to the swivel point of the tie (7).

26. The formwork as claimed in claim 25, characterized in that the fixing back (22) belonging to the connecting piece (3) and embracing the girders (5) engages over the side walls of the girder (5) over more than the distance between the swivel point of the tie (7) and the point (61) of engagement of the draw spindle (60) and preferably features said point of engagement.

## Revendications

1. Coffrage (1) pour constructions courbes comprenant une surface de coffrage (2; 3) à courbure réglable fixée à des supports (5) qui la soutiennent, et comprenant des organes d'assemblage (7) qui sont en prise avec les supports (5) à distance de la surface de coffrage (2 ; 3), qui forment une chaîne d'assemblage (6) et dont la longueur est réglable, les organes d'assemblage (7) adjacents de la chaîne d'assemblage (6) étant à chaque fois reliés par l'intermédiaire d'une pièce de liaison (8) disposée sur un support (5), et chaque organe d'assemblage (7) étant en prise, par l'intermédiaire d'une articulation qui lui est propre, avec la pièce de liaison (8) qui, pour sa part, est fixée au support (8), cependant que la position angulaire des organes d'assemblage (7) l'un par rapport à l'autre peut être modifiée en modifiant la longueur des organes d'assemblage (7), et la pièce de liaison (8) comportant une zone réceptrice (25) destinée aux têtes de raccordement (15) des organes d'assemblage (7) qui sont adjacentes dans la chaîne d'assemblage (6), caractérisé par le fait qu'il est prévu un verrou d'articulation (9) qui se trouve sur l'organe d'assemblage (7) ou sur la pièce de liaison (8), et qui peut être bloqué par conjugaison de formes pour fixer la position angulaire de l'organe d'assemblage (7) par rapport à la pièce de liaison (8).

2. Coffrage selon la revendication 1, caractérisé par le fait que chaque organe d'assemblage (7) comporte un manchon de serrage (11) muni de filetages et, à ses deux extrémités, des tiges filetées (14) dont l'extrémité extérieure (12,13) est munie, pour chacune d'elles, d'une tête de raccordement (15) qui est fixée à la pièce de liaison (8), de préférence au moyen d'une goupille de raccordement (21).

3. Coffrage selon la revendication 1 ou 2, caractérisé par le fait que la pièce de liaison (8) comporte une partie dorsale de fixation (22) qui s'appuie de préférence sur le profil (23) de supports longitudinaux connus ou, respectivement, présents.

4. Coffrage selon l'une des revendications 1 à 3, caractérisé par le fait que chaque zone réceptrice (25) comporte deux flasques de raccordement parallèles (19, 20) qui présentent des perçages (18) alignés par paires pour recevoir les goupilles de raccordement (21) des têtes de raccordement (15).

5. Coffrage selon l'une des revendications 1 à 3, caractérisé par le fait que son verrou d'articulation (9) comporte un étrier de réglage et de fixation réalisé de préférence sous la forme d'une pièce en U ou similaire qui est un profilé pour l'essentiel en forme de U, qui recouvre l'extrémité adjacente à l'organe d'assemblage d'un flasque de raccordement (20), et qui comporte un pivot (28) dans la semelle (27) du U formé par elle, un trou d'enfichage (29) étant prévu dans le flasque de raccordement correspondant (20) pour recevoir ce pivot de telle manière que le verrou d'articulation (9) monté sur la pièce de liaison (8) puisse être réglé en s'adaptant à la position angulaire souhaitée de l'organe d'assemblage (7) par rapport à la pièce de liaison, et par le fait que le verrou d'articulation (9) comporte des moyens de réglage et de fixation (31, 32) venant en prise avec l'organe d'assemblage correspondant (7).

6. Coffrage selon la revendication 5, caractérisé par le fait que le verrou d'articulation (9) comporte, de préférence dans les ailes (30) du U formé par lui, des vis de réglage et de fixation (31, 32), ou des moyens de fixation similaires, qui enserrent la tête de raccordement (15) des deux côtés et qui la fixent dans une position angulaire prédéterminée (angle A) par rapport à la pièce de liaison (8).

7. Coffrage selon l'une des revendications 1 à 6, caractérisé par le fait que les flasques de raccordement (19, 20) qui limitent la zone réceptrice (15) d'une pièce de liaison (8), ou des pièces de raccordement similaires, présentent à leurs extrémités extérieures (34) un profil latéral en retrait dans la zone de pivotement de l'aile (30) du U du verrou d'articulation (9).

8. Coffrage selon la revendication 1 à 7, caractérisé par le fait qu'il est prévu sur le verrou d'articulation (9) un étrier de raidissement (33), pour l'essentiel en forme de U en profil latéral, qui enserre depuis l'extérieur la semelle (27) du U du verrou d'articulation (9) et au moins des portions des ailes (30) de cet U.

9. Coffrage selon l'une des revendications 1 à 8, comportant une surface de coffrage extérieure flexible qui repose sur des supports longitudinaux disposés à distance les uns des autres et maintenus au moyen d'une ceinture de serrage, caractérisé par le fait que la ceinture de serrage (40) se compose de pièces de liaison (8') dont la longueur (L) peut être modifiée, qui sont munies de têtes de raccordement (15), et dont chacune est adaptée aux supports longitudinaux correspondants (105), au moins des trous (18) destinés à des goupilles de raccordement (21) étant prévus dans leur zone réceptrice.

10. Coffrage poursurfaces courbes comportant au moins une surface de coffrage convexe flexible et, le cas échéant, pour des constructions rondes, une surface de coffrage concave, surfaces qui présentent des supports disposés à distance les uns des autres et appuyés sur une ceinture constituée par une chaîne d'organes d'assemblage, les organes d'assemblage de la chaîne d'organes d'assemblage pouvant être réglés et fixés en ce qui concerne leur longueur et leur position angulaire relative, et des pièces de liaison étant en prise à chaque fois avec les supports, pièces sur lesquelles sont disposés les points de pivotement des organes d'assemblage, selon l'une des revendications 1 à 4 ou 9, caractérisé par le fait que la pièce de liaison (8) est elle-même une partie du verrou d'articulation ou, respectivement, contient au moins une partie du verrou d'articulation.

11. Coffrage selon la revendication 10, caractérisé par le fait que, pour fixer l'organe d'assemblage (7) dans sa position angulaire par rapport à la pièce de liaison (8), il est prévu une denture ou un accouplement similaire pouvant être assemblé dans diverses positions angulaires, cependant qu'il est prévu des dents ou des saillies similaires sur la pièce de liaison (8) et des intervalles entre dents ou des évidements similaires sur l'organe d'assemblage (7).

12. Coffrage selon la revendication 10 ou 11, caractérisé par le fait que l'une des dentures (35) ou similaires est prévue frontalement sur les côtés frontaux de la pièce de liaison (8) sur un cercle s'étendant autour de la liaison pivotante (21) entre l'organe d'assemblage (7) et la pièce de liaison (8), et que l'organe d'assemblage (7) comporte, sur la tige filetée (14) qui lui appartient, une pièce de blocage (39) pouvant être déplacée axialement au moyen d'un écrou (38) et formant une partie du verrou d'articulation avec une courbure concave et des dents, ou similaires, qui y sont disposées et qui s'ajustent avec les dents, ou similaires, de la pièce de liaison.

13. Coffrage selon l'une des revendications 10 à 12, caractérisé par le fait que la pièce de liaison (8) comporte deux flasques de raccordement parallèles (19, 20) dont l'un au moins présente une denture frontale (35), s'ajuste sur celle de la tête de raccordement (15) de la tige filetée (14) de l'organe d'assemblage (7), et peut pivoter au moyen de la goupille transversale (21), et par le fait que, sur la tige filetée (14) appartenant à l'organe d'assemblage (7), la pièce de blocage (39) peut être déplacée axialement, peut venir en appui au moyen de l'écrou (38) disposé sur le côté opposé à la pièce de liaison (8), et peut être poussée dans la position de prise des dentures (35) ou similaires.

14. Coffrage selon l'une des revendications 10 à 13,. caractérisé par le fait que la pièce de blocage (39) présente une section transversale en forme de U, la semelle (41) du U. comportant un perçage (42) pour le passage de la tige filetée (14), les ailes (43) du U ayant une forme concave sur leur côté frontal, et au moins une aile du U étant pourvue de dents complémentaires.

15. Coffrage selon l'une des revendications 10 à 14, caractérisé par le fait que les dents sont disposées parallèlement à l'axe de pivotement entre l'organe d'assemblage (7) et la pièce de liaison (8).

16. Coffrage selon l'une des revendications 10 à 15, caractérisé par le fait que les deux flasques de raccordement (19, 20) de la pièce de liaison (8) et les deux ailes (43) du U de la pièce de blocage (39) présentent chacun des dentures complémentaires ou des déformations similaires pouvant s'emboîter les unes dans les autres.

17. Coffrage selon l'une des revendications 10 à 15, caractérisé par le fait que la pièce de blocage peut tourner de 180° autour de la tige appartenant à l'organe d'assemblage, et que les ailes du U s'ajustent alternativement dans les deux positions de rotation sur les deux flasques de la pièce de liaison par leur distance et en ce qui concerne leur denture.

18. Coffrage selon l'une des revendications précédentes, caractérisé par le fait que les perçages de passage (42) ménagés dans la semelle transversale (41) du U de la pièce de blocage (39) sont décalés d'un quart de la largeur de la base d'une dent ou, respectivement, du pas des dents par rapport à un plan longitudinal médian qui passe par le milieu d'une dent médiane (44) et/ou par le milieu d'un intervalle entre dents se trouvant au milieu de l'aile du U.

19. Coffrage selon l'une des revendications 1 à 18, caractérisé par le fait que le perçage (42) dans la semelle transversale (41) de la pièce de liaison (8) présente un jeu par rapport à la tige (14), le diamètre de ce trou (42) étant supérieur au diamètre de la tige (14) d'une valeur au moins égale à la moitié de la largeur de la base d'une dent ou, respectivement, du pas des dents.

20. Coffrage selon l'une des revendications 1 à 19, caractérisé par le fait que le jeu total de la tige (14) par rapport au perçage (42) ménagé dans la semelle transversale (41) de la pièce de blocage (39) correspond au total au pas des dents.

21. Coffrage selon l'une des revendications 1 à 20, caractérisé par le fait que les dents (36) et les intervalles entre les dents (37) sont en section transversale des triangles ou des trapèzes à côtés sensiblement égaux.

22. Coffrage selon l'une des revendications 1 à 21, caractérisé par le fait qu'un élément de blocage ou de serrage est disposé sur la pièce de liaison (8), qu'il est en prise, en tant que verrou d'articulation, avec les deux organes d'assemblage (7) qui peuvent pivoter par rapport à la pièce de liaison (8), qu'il peut être déplacé transversalement par rapport aux organes d'assemblage (7) et de manière sensiblement perpendiculaire à la surface de coffrage (2), et qu'il est en prise avec les côtés frontaux des organes d'assemblage (7) par conjugaison de formes et/ou de forces.

23. Coffrage selon l'une des revendications précédentes, caractérisé par le fait que, pour fixer en position les pièces ou les éléments de blocage, il est prévu des éléments de fixation qui sont munis de surfaces obliques ou, respectivement, de filetages, et qui éliminent en même temps le jeu prévu dans la goupille de pivotement (21).

24. Coffrage selon l'une des revendications 1 à 23, caractérisé par le fait que, dans la position de blocage, l'écrou (38) qui est prévu comme appui axial de la pièce de blocage (39) en forme de U est vissé dans la pièce de liaison (8) jusqu'à l'élimination du jeu sur la goupille de pivotement (21).

25. Coffrage selon l'une des revendications précédentes, caractérisé par le fait que des broches de traction (60) sont en prise avec les deux points de pivotement de chaque organe d'assemblage (7), l'une de leurs extrémités servant à chaque fois de verrou d'articulation, et l'autre de leurs extrémités étant en prise avec une pièce de liaison (8) adjacente, à distance à cet endroit du point de pivotement de l'organe d'assemblage (7).

26. Coffrage selon la revendication 25, caractérisé par le fait que la partie dorsale de fixation (22) de la pièce de liaison (8) qui entoure le support (5) recouvre les parois latérales du support (5) sur une distance supérieure à celle comprise entre le point de pivotement de l'organe d'assemblage (7) et le point d'attaque (61) de la broche de traction (60), et qu'elle comporte de préférence ce point d'attaque.
